# EUROPÄISCHE PATENTSCHRIFT

(11) **EP 1 417 369 B1**
(45) Veröffentlichungstag und Bekanntmachung des Hinweises auf die Patenterteilung: **11.10.2006**
(21) Anmeldenummer: 02748715.6
(22) Anmeldetag: 22.05.2002
(51) Int. Cl.: D06F 35/00, D06F 23/06

(54) **VERFAHREN ZUM BETREIBEN EINER PROGRAMMIERBAREN WASCHMASCHINE UND DAFÜR GEEIGNETE WASCHMASCHINE**
METHOD FOR OPERATING A PROGRAMMABLE WASHING MACHINE AND A WASHING MACHINE SUITED THEREFOR
PROCEDE POUR FAIRE FONCTIONNER UN LAVE-LINGE PROGRAMMABLE ET LAVE-LINGE ASSOCIE

(30) Priorität: 26.07.2001 DE 10136519
(43) Veröffentlichungstag der Anmeldung: 12.05.2004
(73) Patentinhaber: BSH Bosch und Siemens Hausgeräte GmbH, 81739 München (DE)
(72) Erfinder: USZKUREIT, Detlef, 14167 Berlin (DE); RÖHL, Marianne, 40215 Düsseldorf (DE)
(86) Internationale Anmeldenummer: PCT/EP2002/005625
(87) Internationale Veröffentlichungsnummer: WO 2003/010380

(56) Entgegenhaltungen:
- EP-A- 0 318 761
- DE-A- 4 310 595
- DE-A- 19 925 917

## Beschreibung

Die Erfindung geht aus von einem Verfahren zum Betreiben einer programmierbaren Waschmaschine mit einer in einem feststehenden Laugenbehälter umlaufenden Trommel, mit geneigter, in Richtung zur Beschickungsöffnung ansteigender Drehachse und mit an der Trommel angebrachten Schöpfvorrichtungen für die Lauge, deren Schöpfleistung abhängig ist von der Drehrichtung der Trommel und die in einer bevorzugten Drehrichtung, der Schöpfrichtung, ein gleichmäßiges Benetzen des Waschgutes mit der Lauge bewirken sollen, wobei während der Nassbehandlungsphase die Trommel in wechselnden Drehrichtungen und mit drehrichtungsabhängig wechselnder Drehgeschwindigkeit für eine jeweils begrenzte Dauer betrieben wird, die in den beiden Richtungen variiert werden kann.

Um den Wascherfolg zu verbessern, werden Waschmaschinen seit längerem reserversierend betrieben, d. h. die Wäschetrommel dreht mit zeitweise wechselnder Drehrichtung.

Aus der DE 43 10 595 A1 ist eine Steuerung des Reversierbetriebes bekannt, mit der angepasst an die speziell ausgelegte Waschmaschine ein hoher Wirkungsgrad erzielt wird. Danach ist vorgesehen, die erste Drehzahl so einzustellen, dass die Wirkung der am Trommelmantel angebrachten Schöpfeinrichtungen in Schöpfrichtung am größten ist. In Gegenrichtung wird die Trommel mit einer um ein Mehrfaches erhöhten Drehzahl betrieben, um während dieses Zeitabschnittes den Austausch der Waschlauge zu beschleunigen. Die Wahl der Drehzahlen wird in Abhängigkeit von der Beladungsmenge und von den konstruktiven Merkmalen der Waschmaschine wie Trommeldurchmesser und Schöpfleistung der Schöpfeinrichtungen bestimmt. Auch die Länge der Zeitabschnitte für den Betrieb in den beiden Drehrichtungen kann variiert werden.

Aus dem Stand der Technik sind ferner Waschmaschinen mit geneigter, nach vorn ansteigender Trommelachse bekannt (DE 198 59 571 A1). In Verbindung mit einem entsprechend angepassten Gehäuse im Bereich der Beschickungsöffnung ergibt sich damit für den Nutzer eine verbesserte Einsehbarkeit in das Trommelinnere und ein erleichterter Zugriff zur Wäsche.

Waschmaschinen mit geneigten Systemen bieten auch die Möglichkeit, Wasser, Energie und Waschmittel einzusparen, da bedingt durch die Neigung der Trommel das Waschgut im tiefen Bereich der geneigten Trommel schon mit Lauge in Berührung kommt, auch wenn nur geringe Wassermengen eingeleiteten wurden.

Um diese möglichen Vorteile des geneigten Systems erschließen zu können und gleichzeitig negative Auswirkungen des Systems zu kompensieren, sind spezielle konstruktive Vorrichtungen entwickelt worden.

Bekannt ist eine Waschmaschine (DE 199 25 917 A1), die am Trommelmantel angeordnete Mitnehmer aufweist, die schräg zur Drehrichtung angeordnet sind. Die schräge Anordnung der Mitnehmer bewirkt, dass in einer bevorzugten Drehrichtung die Wäsche nach vorn in Richtung zur Beschickungsöffnung hin befördert wird.

Das Waschgut verteilt sich ähnlich wie bei waagerecht ausgerichteter Drehachse über die gesamte Trommelfläche.

Die Mitnehmer sind als Schöpfeinrichtungen ausgebildet und entlang ihrer Erstreckung gekrümmt. Um möglichst große Mengen Waschlauge aufnehmen zu können, sind die Mitnehmer am tiefsten Punkt der Trommel besonders großvolumig ausgebildet. Dazu ist der Boden der Mitnehmer im Bereich der Schöpföffnungen breiter ausgelegt, in Richtung zur Beschickungsöffnung verjüngt sich der Boden. Die Firsthöhe des Mitnehmers ist zur Beschickungsöffnung hin höher als im Bereich der Schöpföffnungen. Durch diese Maßnahmen und durch geeignete Anordnung und Verteilung der Öffnungen im Mitnehmer kann die geschöpfte Waschlauge nach der Anhebung des Mitnehmers von einem hohen Niveau herab über die Achslänge gleichmäßig verteilt in das Innere der Trommel auf das Waschgut abregnen. Es ist leicht einsehbar, dass Mitnehmer dieser Art eine Vorzugsdrehrichtung haben, in dem Sinne, dass nur in einer Drehrichtung, der Schöpfrichtung, die Mitnehmer die optimale Schöpfleistung erbringen.

Mit der vorbeschriebenen Waschmaschine ist ein schnelles und gleichmäßiges Durchfeuchten des Waschgutes erzielbar. Es ist auch möglich, eine ausreichen de, für den Wascherfolg notwendige mechanische Energie in das Waschgut zu bringen.

Nachteilig ist, dass solche Mitnehmer für bisher übliche, insbesondere für waagerechte Systeme entwickelte Waschverfahren nicht anwendbar sind, d. h. die oben beschriebene Waschmaschine kann mit bekannten Verfahren nicht so betrieben werden, dass bei gleicher Waschdauer ein vergleichbar guter Wascherfolg erzielbar ist.

Der Erfindung liegt die Aufgabe zugrunde, ein Verfahren zum Betreiben der Waschmaschine mit geneigter Trommelachse und reversierendem Betrieb gemäß einleitender Beschreibung anzugeben, bei dem die Vorteile geneigter Trommelsysteme voll ausgeschöpft werden und gleichzeitig ein guter Wascherfolg bei etwa gleicher Waschdauer erzielbar ist. Weiterhin ist es Ziel der Erfindung, das Verfahren mit möglichst einfachen steuerungstechnischen Mitteln zu realisieren und das Antriebssystem vergleichsweise gering zu belasten.

Erfindungsgemäß wird diese Aufgabe dadurch gelöst, dass die Trommel während der gesamten Nassbehandlungsphase in Schöpfrichtung in Zeitintervallen betrieben wird, die etwa gleich lang und durch eine einheitliche Solldrehzahl der Tromel gekennzeichnet sind, und die Drehzahl sowie die Dauer der Zeitintervalle in Gegenschöpfrichtung in Abhängigkeit vom Fortgang der Nassbehandlungsphase variiert werden, bei dem
■ in einer ersten Phase, der Netzphase, die Drehzahl der Trommel in Schöpfrichtung unterhalb der Waschdrehzahl liegt und die Dauer des Zeitintervalls in Gegenschöpfrichtung wesentlich kürzer ist als in Schöpfrichtung,
■ in einer zweiten Phase, der Waschphase, die Drehzahlen der Trommel gleich sind wie in der Netzphase, die Dauer des Zeitintervalls in Gegenschöpfrichtung aber verlängert ist im Vergleich zur Netzphase, und
■ in einer dritten Phase, der Spülphase, die Drehzahl der Trommel in Schöpfrichtung gleich ist mit derjenigen in der Netz- und in der Waschphase, in Gegenschöpfrichtung aber deutlich über einer Anlegedrehzahl liegt, bei der die Wäsche sich an den Trommelmantel anlegt, und die Dauer des Zeitintervalls in der Gegenschöpfrichtung deutlich kürzer ist als in der Waschphase.

Es ist vorteilhaft, wenn während der Nassbehandlungsphase die Netzphase und die Waschphase mehrfach wechseln. Damit wird erreicht, dass das Waschgut während des Waschprozesses immer gut durchflutet wird. Dadurch wird die Schmutzentfernung effektiver.

Mit dem erfindungsgemäßen Verfahren ist bei verringertem Wasser- und Energieverbrauch und etwa unveränderter Waschdauer ein sehr gutes Waschergebnis zu erzielen, das bekannten Verfahren nicht nachsteht. Der Ablauf des Verfahrens ist sehr einfach, der Aufwand für die Steuerung des erfindungsgemäßen Verfahrens ist gering.

In Ausgestaltung des erfindungsgemäßen Verfahrens ist es vorteilhaft, die Dauer des Zeitintervalls in Schöpfrichtung über eine Einrichtung zur Erkennung der Beladung der Trommel mit Wäsche automatisch einzustellen. Dies kann bei Vorhandensein einer entsprechenden Meßdatenerfassung durch die Steuerung automatisch erfolgen.

Bei einer Waschmaschine zur Durchführung des erfindungsgemäßen Verfahrens können zur Steuerung des Trommelantriebs vorteilhafterweise Ausgangssignale eines Zeitgebers in der Programmsteuerungseinrichtung vorgesehen sein, deren Zeitdauer in Abhängigkeit von Programmstufen und/oder von während der Nassbehandlungsphase gemessenen Prozessparametern einstellbar ist.

Nachstehend ist das erfindungsgemäße Verfahren anhand eines Drehzahl-ZeitDiagramms näher erläutert, in dem ein Ausführungsbeispiel für einen erfindungsgemäßen Reversierrhythmus dargestellt ist.

Das Diagramm zeigt den zeitlichen Verlauf einer Nassbehandlungsphase, die in drei funktional unterschiedliche Abschnitte N, W und S unterteilt ist. In einem ersten Abschnitt N zu Beginn der Nassbehandlungsphase kommt es darauf an, dass das in der Regel trocken in die Trommel eingebrachte Waschgut möglichst schnell benetzt wird; daher wird dieser Abschnitt "Netzphase" genannt. Der erfindungsgemäße Reversierrhythmus trägt dieser Aufgabe dadurch Rechnung, das die Trommel in Schöpfrichtung mit einer Drehzahl bewegt wird, die abhängig von der konstruktiven Ausbildung der als Schöpfeinrichtung ausgebildeten Mitnehmer für die Schöpfleistung und damit für die Beregnung des Waschgutes in der Trommel optimal ist. Die Drehzahl liegt in jedem Falle unter derjenigen Drehzahl, die zum Waschen als optimal gefunden worden ist.

Die optimale Dauer der Zeitintervalle, in denen sich die Trommel in Schöpfrichtung jeweils dreht, ist abhängig von der Schöpfleistung und von der Beladung der Trommel. Die Drehbewegung in Gegenrichtung dient in der Netzphase dem besseren Durchmischen des Waschgutes in der Trommel. Die Drehdauer hierfür kann sehr kurz gewählt werden.

Durch diesen Betrieb der Waschmaschine ist in der Netzphase ein gleichmäßiges Durchfeuchten des Waschgutes in sehr kurzer Zeit möglich.

In der zweiten Phase, der Waschphase, soll der Wascheffekt durch intensives Durchfluten des Waschgutes und durch Aufnahme mechanischer Energie gesteigert werden.

Dem entspricht die Erfindung in einfacher Weise dadurch, dass die Drehzahlen der Trommel gleich sind wie in der Netzphase, die Dauer des Zeitintervalls in Gegenschöpfrichtung aber verlängert ist im Vergleich zur Netzphase.

In der Spülphase soll die verschmutzte Waschlauge im Waschgut schnell gegen frische Spüllauge ausgetauscht werden. Das wird durch optimales Drehen in Schöpfrichtung und kurzem Wechsel in Gegenrichtung bei hoher Drehzahl erreicht. Dazu ist die Drehzahl der Trommel in Schöpfrichtung gleich mit derjenigen in der Netz- und in der Waschphase, liegt aber in Gegenschöpfrichtung deutlich über einer Anlegedrehzahl, bei der die Wäsche sich an den Trommelmantel anlegt. Außerdem ist die Dauer des Zeitintervalls in der Gegenschöpfrichtung deutlich kürzer als in der Waschphase.

Für die Umsetzung des erfindungsgemäßen Verfahrens werden vorteilhafterweise nur wenige Parameter benötigt, wodurch die Steuerung einfach gestaltet werden kann. Denn zur Steuerung des Trommelantriebs sind nur Ausgangssignale eines Zeitgebers in der Programmsteuerungseinrichtung vorgesehen, deren Zeitdauer in Abhängigkeit von Programmstufen und/oder von während der Nassbehandlungsphase gemessenen Prozessparametern einstellbar ist. Die Belastung des Antriebssystems ist vergleichsweise gering, bedingt durch die relativ gleichmäßige Betriebsweise und durch das Vermeiden extrem hoher Drehzahlen.

## Patentansprüche

1. Verfahren zum Betreiben einer programmierbaren Waschmaschine mit einer in einem feststehenden Laugenbehälter umlaufenden Trommel, mit geneigter, in Richtung zur Beschickungsöffnung ansteigender Drehachse und mit an der Trommel angebrachten Schöpfvorrichtungen für die Lauge, deren Schöpfleistung abhängig ist von der Drehrichtung der Trommel und die in einer bevorzugten Drehrichtung, der Schöpfrichtung, ein gleichmäßiges Benetzen des Waschgutes mit der Lauge bewirken sollen, wobei während der Nassbehandlungsphase die Trommel in wechselnden Drehrichtungen und mit drehrichtungsabhängig wechselnder Drehgeschwindigkeit für eine jeweils begrenzte Dauer betrieben wird, die in den beiden Richtungen variiert werden kann, **dadurch gekennzeichnet, dass** die Trommel während der gesamten Nassbehandlungsphase bei der Drehung in Schöpfrichtung in Zeitintervallen (I_{N}, I_{W}, I_{S}) betrieben wird, die etwa gleich lang und durch eine einheitliche Solldrehzahl (n_{N}) der Trommel **gekennzeichnet** sind, die unterhalb der Waschdrehzahl (-n_{W}) liegt und die Drehzahl (-n_{W}, -n_{S}) sowie die Dauer der Zeitintervalle (I_{Ng}, I_{Wg}, I_{Sg}) in Gegenschöpfrichtung in Abhängigkeit vom Fortgang der Nassbehandlungsphase variiert werden, bei dem
■ in einer ersten Phase, der Netzphase (N), die Drehzahl (n_{N}) der Trommel in Schöpfrichtung gleich der Solldrehzahl ist und die Dauer des Zeitintervalls (I_{Ng}) in Gegenschöpfrichtung wesentlich kürzer sind als in Schöpfrichtung,
■ in einer zweiten Phase, der Waschphase (W), die Drehzahlen (n_{N}, -n_{W}) der Trommel gleich sind wie in der Netzphase (N), die Dauer des Zeitintervalls (I_{Wg}) in Gegenschöpfrichtung aber verlängert ist im Vergleich zur Netzphase (N), und
■ in einer dritten Phase, der Spülphase (S), die Drehzahl (n_{N}) der Trommel in Schöpfrichtung gleich ist mit derjenigen in der Netz- und in der Waschphase (N, W), in Gegenschöpfrichtung (-n_{S}) aber deutlich über einer Anlegedrehzahl liegt, bei der die Wäsche sich an den Trommelmantel anlegt, und die Dauer des Zeitintervalls (I_{Sg}) in der Gegenschöpfrichtung deutlich kürzer ist als in der Waschphase (W).

2. Verfahren nach Anspruch 1, **dadurch gekennzeichnet, dass** die Solldrehzahl (n_{N}) zusätzlich eine Drehzahl ist, die die maximale Schöpfleistung bewirkt.

3. Verfahren nach Anspruch 1 oder 2, **dadurch gekennzeichnet, dass** in der ersten Phase, der Netzphase (N), die Drehzahl (-n_{W}) der Trommel bei der Drehung in Gegenschöpfrichtung die Waschdrehzahl ist.

4. Verfahren nach einem der Ansprüche 1 bis 3 , **dadurch gekennzeichnet, dass** während der Nassbehandlungsphase die Schöpfrichtung und die Gegenschöpfrichtung mehrfach wechseln.

5. Verfahren nach einem der Ansprüche 1 bis 4, **dadurch gekennzeichnet, dass** während der Nassbehandlungsphase die Netzphase und die Waschphase mehrfach wechseln.

6. Verfahren nach einem der Ansprüche 1 bis 5 , **dadurch gekennzeichnet, dass** die Dauer der Zeitintervalle in Schöpfrichtung und/oder in Gegenschöpfrichtung über eine Einrichtung zur Erkennung der Beladung der Trommel mit Wäsche automatisch eingestellt wird.

7. Waschmaschine zur Durchführung des Verfahrens nach einem der Ansprüche 1 bis 5 mit einer Programmsteuerungseinrichtung, mit einer in einem feststehenden Laugenbehälter umlaufenden Trommel, mit geneigter, in Richtung zur Beschickungsöffnung ansteigender Drehachse und mit an der Trommel angebrachten Schöpfvorrichtungen für die Lauge, deren Schöpfleistung abhängig ist von der Drehrichtung der Trommel und die in einer bevorzugten Drehrichtung, der Schöpfrichtung, ein gleichmäßiges Benetzen des Waschgutes mit der Lauge bewirken sollen, wobei während der Nassbehandlungsphase die Trommel in wechselnden Drehrichtungen und mit drehrichtungsabhängig wechselnder Drehgeschwindigkeit für eine jeweils begrenzte Dauer betrieben wird, die in den beiden Richtungen variiert werden kann, **dadurch gekennzeichnet, dass** eine Steuerung vorgesehen ist, die während der gesamten Nassbehandlungsphase die Drehung der Trommel in Schöpfrichtung in etwa gleich langen Zeitintervallen (I_{N}, I_{W}, I_{S}) betreibt und die Drehzahl bei der Drehung der Trommel in Schöpfdrehrichtung auf eine einheitliche Solldrehzahl (n_{N}), die unterhalb der Waschdrehzahl liegt, und die Drehzahl bei der sowie die Dauer der Zeitintervalle (I_{Ng}, I_{Wg}, I_{Sg}) Drehung (-n_{W}) in Gegenschöpfrichtung auf eine vom Fortgang der Nassbehandlungsphase abhängigen Drehzahl einstellt, wobei die Steuerung so eingerichtet ist, dass
■ in einer ersten Phase, der Netzphase (N), die Drehzahl (n_{N}) der Trommel in Schöpfrichtung gleich der Solldrehzahl ist und die Dauer des Zeitintervalls (I_{Ng}) in Gegenschöpfrichtung wesentlich kürzer sind als in Schöpfrichtung,
■ in einer zweiten Phase, der Waschphase (W), die Drehzahlen (n_{N}, -n_{W}) der Trommel gleich sind wie in der Netzphase (N), die Dauer des Zeitintervalls (I_{Wg}) in Gegenschöpfrichtung aber verlängert ist im Vergleich zurNetzphase (N), und
■ in einer dritten Phase, der Spülphase (S), die Drehzahl (n_{N}) der Trommel in Schöpfrichtung gleich ist mit derjenigen in der Netz- und in der Waschphase (N, W), in Gegenschöpfrichtung (-n_{S}) aber deutlich über einer Anlegedrehzahl liegt, bei der die Wäsche sich an den Trommelmantel anlegt, und die Dauer des Zeitintervalls (I_{Sg}) in der Gegenschöpfrichtungdeutlich kürzer ist als in der Waschphase (W).

8. Waschmaschine nach Anspruch 7, **dadurch gekennzeichnet, dass** zur Steuerung des Trommelantriebs Ausgangssignale eines Zeitgebers in der Programmsteuerungseinrichtung vorgesehen sind, deren Zeitdauer in Abhängigkeit von Programmstufen einstellbar ist.

9. Waschmaschine nach Anspruch 7 zur Durchführung des Verfahrens nach einem der Ansprüche 1 bis 6, **dadurch gekennzeichnet, dass** eine Einrichtung zum Messen mindestens eines Prozessparameters, insbesondere der Beladung der Trommel mit Wäsche, enthalten ist und dass zur Steuerung des Trommelantriebs Ausgangssignale eines Zeitgebers in der Programmsteuerungseinrichtung vorgesehen sind, deren Zeitdauer in Abhängigkeit von während der Nassbehandlungsphase gemessenen Prozessparametern einstellbar ist.

## Claims

1. Method of operating a programmable washing machine with a drum rotating in a stationary solution container, with an inclined rotational axis rising in the direction towards the loading opening and with scoop devices, which are mounted at the drum, for the solution, the scoop capacity of which is dependent on the rotational direction of the drum and which in a preferred rotational direction, i.e. the scooping direction, are to produce a uniform wetting of the stock, which is to be washed, by the solution, wherein during the wet treatment phase the drum is operated in alternating rotational directions and at a rotational speed, which alternates in dependence on the rotational direction, for a respectively limited duration which can be varied in the two directions, **characterised in that** the drum is operated during the entire wet treatment phase with the rotation in scooping direction at time intervals (I_{N}, I_{W}, I_{S}) which are of approximately equal length and are **characterised by** a uniform target rotational speed (n_{N}) of the drum which lies below the washing rotational speed (-n_{W}) and the rotational speed (-n_{W}, -n_{S}) as well as the duration of the time intervals (I_{Ng}, I_{Wg}, I_{Sg}) are varied in counter-scooping direction in dependence on the progress of the wet treatment phase, in which
- in a first phase, i.e. the wetting phase (N), the rotational speed (n_{N}) of the drum in scooping direction is equal to the target rotational speed and the duration of the time interval (I_{Ng}) in counter-scooping direction is substantially shorter than in scooping direction,
- in a second phase, i.e. the washing phase (W), the rotational speeds (n_{N}, -n_{W}) of the drum are the same as in the wetting phase (N), but the duration of the time interval (I_{Wg}) in counter-scooping phase is prolonged by comparison with the wetting phase (N), and
- in a third phase, i.e. the rinsing phase (S), the rotational speed (n_{N}) of the drum in scooping direction is equal to that in the wetting phase and the washing phase (N, W) in counter-scooping direction (-n_{S}), but lies significantly above a laying-on phase in which the laundry lays itself against the drum casing, and the duration of the time interval (I_{Sg}) in the counter-scooping direction is significantly shorter than in the washing phase (W).

2. Method according to claim 1, **characterised in that** the target rotational speed (n_{N}) is additionally a rotational speed producing a maximum scooping capability.

3. Method according to claim 1 or 2, **characterised in that** in the first phase, i.e. the wetting phase (N), the rotational speed (-n_{W}) of the drum during rotation in counter-scooping direction is the washing rotational speed.

4. Method according to one of claims 1 to 3, **characterised in that** during the wet treatment phase the scooping direction and the counter-scooping direction alternate several times.

5. Method according to one of claims 1 to 4, **characterised in that** during the wet treatment phase the wetting phase and the washing phase alternate several times.

6. Method according to one of claims 1 to 5, **characterised in that** the duration of the time intervals in scooping direction and/or in counter-scooping direction is automatically set by way of the device for recognition of the loading of the drum with laundry.

7. Washing machine for carrying out the method according to one of claims 1 to 5, with a program control device, with a drum rotating in a stationary solution container, with an inclined rotational axis rising in direction towards the loading opening and with scoop devices, which are mounted at the drum, for the solution, the scoop capacity of which is dependent on the rotational direction of the drum and which in a preferred rotational direction, i.e. the scooping direction, are to produce a uniform wetting of the stock, which is to be washed, with the solution, wherein during the wetting frequent phase the drum is operated in alternating rotational direction and at a rotational speed, which alternates in dependence on the rotational direction, for a respectively limited duration which can vary in the two directions, **characterised in that** a control is provided which during the entire wet treatment phase controls the rotation of the drum in scooping direction at time intervals (I_{N}, I_{W}, I_{S}) of approximately equal length and the rotational speed during rotation of the drum in scooping rotational direction at a uniform target rotational speed (n_{N}) which lies below the washing rotational speed, and sets the rotational speed - as well as the duration of the time intervals (I_{Ng}, I_{Wg}, I_{Sg}) - during the rotation (-n_{W}) in counter-scooping direction to a rotational speed dependent on the progress of the wet treatment phase, wherein the control is so equipped that
- in a first phase, i.e. the wetting phase (N), the rotational speed (n_{N}) of the drum in scooping direction is equal to the target rotational speed and the duration of the time interval (I_{Ng}) in counter-scooping direction is substantially shorter than in scooping direction,
- in a second phase, i.e. the washing phase (W), the rotational speeds (n_{N}, -n_{W}) of the drum are the same as in the wetting phase (N), but the duration of the time interval (I_{Wg}) in counter-scooping phase is prolonged by comparison with the wetting phase (N), and
- in a third phase, i.e. the rinsing phase (S), the rotational speed (n_{N}) of the drum in scooping direction is equal to that in the wetting phase and the washing phase (N, W) in counter-scooping direction (-n_{S}), but lies significantly above a laying-on phase in which the laundry lays itself against the drum casing, and the duration of the time interval (I_{Sg}) in the counter-scooping direction is significantly shorter than in the washing phase (W).

8. Washing machine according to claim 7, **characterised in that**, for control of the drum drive, output signals of a time transmitter are provided in the program control device, the time duration of which is settable in dependence on program stages.

9. Washing machine according to claim 7, for carrying out the method according to one of claims 1 to 6, **characterised in that** a device for measuring at least one process parameter, particularly the loading of the drum with laundry, is included and that, for control of the drum drive, output signals of a time transmitter in the program control device are provided, the time duration of which is settable in dependence on process parameters measured during the wet treatment phase.

## Revendications

1. Procédé d'exploitation d'une machine à laver programmable qui présente un tambour qui tourne dans un récipient à lessive fixe et dont l'axe de rotation est incliné et remonte en direction de l'ouverture de chargement, et qui présente des dispositifs puiseur de la lessive installés sur le tambour, dont la capacité de puisage dépend du sens de rotation du tambour et qui, dans un sens de rotation préféré qui est le sens de puisage, doivent avoir pour effet un mouillage uniforme des articles à laver par la lessive, le tambour étant exploité pendant la phase de traitement à l'eau dans des sens de rotation alternants et à des vitesses de rotation alternant en fonction du sens de rotation, pendant une durée respectivement limitée qui peut être modifiée dans les deux sens, **caractérisé en ce que**, pendant la totalité de la phase de traitement à l'eau, le tambour est exploité, lors de la rotation qui correspond à la direction de puisage, pendant des intervalles de temps (I_{N}, I_{W}, I_{S}) qui ont sensiblement la même durée et qui sont **caractérisés par** une vitesse de rotation de consigne (n_{N}) uniforme du tambour qui est inférieure à la vitesse de rotation de lavage (-n_{W}), et en ce que la vitesse de rotation (-n_{W}, -n_{S}) ainsi que la durée des intervalles de temps (I_{Ng}, I_{Wg}, I_{Sg}) dans le sens de rotation opposé au puisage sont modifiées en fonction de la progression de la phase de traitement à l'eau, dans lequel :
■ dans une première phase, qui est la phase de mouillage (N), la vitesse de rotation (n_{N}) du tambour dans le sens du puisage est égale à la vitesse de rotation de consigne et la durée de l'intervalle de temps (I_{Ng}) dans le sens opposé au puisage est considérablement plus courte que dans le sens du puisage,
■ dans une deuxième phase, qui est la phase de lavage (W), les vitesses de rotation (n_{N}, -n_{W}) du tambour sont identiques à celle de la phase de mouillage (N), mais la durée de l'intervalle de temps (I_{Wg}) dans le sens opposé au puisage est plus longue que dans la phase de mouillage (N) et
■ dans une troisième phase, qui est la phase de rinçage (S), la vitesse de rotation (n_{N}) du tambour dans le sens du puisage est identique à celle de la phase de mouillage et de la phase de lavage (N, W), mais dans le sens opposé au puisage, la vitesse de rotation (-n_{S}) est nettement supérieure à la vitesse de rotation de démarrage à laquelle le linge est repoussé contre l'enveloppe du tambour, la durée de l'intervalle de temps (I_{Sg}) dans le sens opposé au puisage étant nettement plus courte que dans la phase de lavage (W).

2. Procédé selon la revendication 1, **caractérisé en ce que** la vitesse de rotation de consigne (n_{N}) est de plus une vitesse de rotation qui entraîne une capacité maximale de puisage.

3. Procédé selon la revendication 1 ou 2, **caractérisé en ce que** dans la première phase qui est la phase de mouillage (N), la vitesse de rotation (-n_{W}) du tambour dans le sens opposé au puisage est la vitesse de lavage.

4. Procédé selon l'une des revendications 1 à 3, **caractérisé en ce que** pendant la phase de traitement à l'eau, le sens du puisage et le sens opposé au puisage s'alternent l'un l'autre plusieurs fois.

5. Procédé selon l'une des revendications 1 à 4, **caractérisé en ce que** pendant la phase de traitement à l'eau, la phase de mouillage et la phase de lavage s'alternent l'une l'autre plusieurs fois.

6. Procédé selon l'une des revendications 1 à 5, **caractérisé en ce que** la durée des intervalles de temps dans le sens du puisage et/ou dans le sens opposé au puisage est réglée automatiquement par un dispositif de détection de la charge du tambour en linge.

7. Machine à laver destinée à mettre en oeuvre le procédé selon l'une des revendications 1 à 5, qui présente un dispositif de commande à programme, un tambour qui tourne dans un récipient fixe à lessive et dont l'axe de rotation est incliné et remonte en direction de l'ouverture de chargement, et des dispositifs puiseur de lessive installés sur le tambour et dont la capacité de puisage dépend du sens de rotation du tambour et qui, dans un sens de rotation préféré qui est le sens de puisage, doivent avoir pour effet un mouillage uniforme des articles à laver par la lessive, le tambour étant exploité pendant la phase de traitement à l'eau dans des sens de rotation alternants et à des vitesses de rotation alternant en fonction du sens de rotation, pendant une durée respectivement limitée qui peut être modifiée dans les deux sens, **caractérisée en ce qu'**est prévue une commande qui, pendant toute la phase de traitement à l'eau, fait tourner le tambour dans le sens du puisage pendant des intervalles de temps (I_{N}, I_{W}, I_{S}) de durée sensiblement égale, et lorsque le tambour tourne dans le sens du puisage, règle sa vitesse de rotation sur une vitesse de rotation de consigne uniforme (n_{N}) qui est inférieure à la vitesse de rotation de lavage, et lors de la rotation dans le sens opposé au puisage, règle la vitesse de rotation (-n_{W}) ainsi que la durée des intervalles de temps (I_{N}, I_{W}, I_{S}) sur une vitesse de rotation qui dépend de la progression de la phase de traitement à l'eau, la commande étant conçue de telle sorte que :
■ dans une première phase, qui est la phase de mouillage (N), la vitesse de rotation (n_{N}) du tambour dans le sens du puisage est égale à la vitesse de rotation de consigne et la durée de l'intervalle de temps (I_{Ng}) dans le sens opposé au puisage est considérablement plus courte que dans le sens du puisage,
■ dans une deuxième phase, qui est la phase de lavage (W), les vitesses de rotation (n_{N}, -n_{W}) du tambour sont identiques à celle de la phase de mouillage (N), mais la durée de l'intervalle de temps (I_{Wg}) dans le sens opposé au puisage est plus longue que dans la phase de mouillage (N) et
■ dans une troisième phase, qui est la phase de rinçage (S), la vitesse de rotation (n_{N}) dans le sens du puisage est identique à celle de la phase de mouillage et de la phase de lavage (N, W), mais dans le sens opposé au puisage, la vitesse de rotation (-n_{S}) est nettement supérieure à la vitesse de rotation de démarrage à laquelle le linge est repoussé contre l'enveloppe du tambour, la durée de l'intervalle de temps (I_{Sg}) dans le sens opposé au puisage étant nettement plus courte que dans la phase de lavage (W).

8. Machine à laver selon la revendication 7, **caractérisée en ce que** des signaux de sortie d'un temporisateur du dispositif de commande à programme sont prévus pour la commande de l'entraînement du tambour, leur durée pouvant être réglée en fonction des étages de programme.

9. Machine à laver selon la revendication 7, pour la mise en oeuvre du procédé selon l'une des revendications 1 à 6, **caractérisée en ce qu'**il contient un dispositif de mesure d'au moins un paramètre de traitement et en particulier de la charge du tambour en linge, et **en ce que** des signaux de sortie d'un temporisateur sont prévus dans le dispositif de commande à programme pour la commande de l'entraînement du tambour, leur durée pouvant être réglée en fonction des paramètres de traitement mesurés pendant la phase de traitement à l'eau.
